# FASCICULE DE BREVET EUROPEEN

(11) **EP 2 462 580 B1**
(45) Date de publication et mention de la délivrance du brevet: **06.07.2016**
(21) Numéro de dépôt: 10752065.2
(22) Date de dépôt: 21.07.2010
(51) Int. Cl.: G09F 9/33, G09F 13/22

(54) **DISPOSITIF D'AFFICHAGE A DIODES ELECTROLUMINESCENTES**
LICHTEMITTIERENDE DIODENANZEIGEVORRICHTUNG
LIGHT-EMITTING DIODE DISPLAY DEVICE

(30) Priorité: 07.08.2009 FR 0955562
(43) Date de publication de la demande: 13.06.2012
(73) Titulaire: Gorgy Timing, 38350 La Mure (FR)
(72) Inventeur: GORGY, Maurice, F-38170 Seyssinet Pariset (FR)
(74) Mandataire: Zapalowicz, Francis
(86) Numéro de dépôt international: PCT/FR2010/051539
(87) Numéro de publication internationale: WO 2011/015757

(56) Documents cités:
- EP-A2- 0 897 172
- GB-A- 2 280 534
- US-A1- 2005 231 949
- US-A1- 2005 265 029

## Description

La présente invention concerne le domaine des dispositifs d'affichage à diodes électroluminescentes.

On connaît des dispositifs d'affichage qui comprennent une plaque avant présentant une pluralité de trous traversants et une plaque-support disposée en arrière de la plaque avant et portant une pluralité de diodes électroluminescentes disposées en correspondance avec les trous traversants de la plaque avant pour émettre de la lumière vers l'avant.

Le document GB-A-2 280 534 décrit un dispositif d'affichage dans lequel la plaque avant est recouverte d'une couche noire, sauf en vis-à-vis des trous traversants.

Le brevet US 2005/265029 décrit une structure qui comprend, en avant des diodes électroluminescentes, une couche de guidage de lumière qui présente sur sa face avant des zones annulaires (24) placées autour et à distance des diodes. Ces zones servent à réfléchir la lumière vers l'arrière, pour qu'elle soit ensuite réfléchie vers l'avant.

Dans de tels dispositifs d'affichage, une des difficultés réside dans la visibilité des trous dans la plaque avant et des diodes électroluminescentes éteintes par rapport aux diodes électroluminescentes allumées.

La présente invention a pour but de réduire ou atténuer cette visibilité.

Pour cela, il est proposé un dispositif d'affichage qui peut comprendre une plaque avant présentant une pluralité de trous traversants, une plaque-support disposée en arrière de la plaque avant et portant une pluralité de diodes électroluminescentes disposées en correspondance avec les trous traversants de la plaque avant pour émettre de la lumière vers l'avant, et un film avant translucide placé sur la face avant de la plaque avant et passant devant les trous traversants de cette plaque avant, une face du film avant translucide portant une trame régulière d'un motif d'obscurcissement, cette trame régulière s'étendant en vis-à-vis desdits trous traversants (6) et en vis-à-vis des parties restantes de la face avant de ladite plaque-support (4).

Chaque motif d'obscurcissement peut couvrir une surface inférieure à la section de chacun desdits trous traversants et les motifs d'obscurcissement peuvent être répartis selon une matrice dont le pas est inférieur au diamètre desdits trous traversants.

Ladite trame peut être formée sur la face arrière du film avant translucide.

Ledit film avant translucide peut porter une trame d'un motif de points répartis selon une matrice.

Ladite trame peut présenter un taux de couverture compris entre 10 et 60%.

Ledit film avant translucide peut présenter une face avant mate anti-reflets.

Ledit film avant translucide peut présenter une face arrière brillante.

Ledit film avant translucide peut porter une trame d'une encre de sérigraphie.

Le degré de transmission lumineuse au travers du film avant translucide 10 peut être compris entre 80% et 95% et le degré de transmission lumineuse au travers du film avant translucide et la trame peut être compris entre 10% et 60%

Ledit film translucide peut être collé sur la face avant de la plaque avant par une colle transparente.

Lesdites diodes électroluminescentes peuvent être formées par des composants électroniques semi-conducteurs montés en surface sur ladite plaque-support, lesdits trous traversants formant des guides de l'onde lumineuse.

L'épaisseur du film avant translucide peut être comprise entre 0,05 fois et 0,2 fois l'épaisseur de la plaque-support.

Ladite plaque-support peut être une plaque de circuit imprimé en contact sur ou à faible distance de la face arrière de la plaque avant.

Un dispositif d'affichage à diodes électroluminescentes va maintenant être décrit à titre d'exemple non limitatif, illustré par le dessin annexé sur lequel :
- la figure 1 représente une coupe d'un dispositif d'affichage ; et
- la figure 2 représente une vue agrandie d'une trame d'un motif d'obscurcissement.

Comme le montre la figure 1, un dispositif d'affichage 1 comprend une plaque avant 2 non transparente, de préférence opaque, qui présente une pluralité de trous traversants 3, et une plaque-support 4, par exemple une plaque de circuits imprimés, disposée en arrière de la plaque avant 2. La face avant 5 de la plaque-support 4 peut être en contact ou à faible distance de la face arrière 6 de la plaque avant 2.

Selon un exemple, la partie périphérique de la plaque avant 2 peut être fixée à une paroi périphérique d'un boîtier, non représenté, ouvert à l'avant, et la partie périphérique de la plaque-support 4 peut être fixée à la plaque avant 2 par des vis, non représentées, avec éventuellement interposition de rondelles d'écartement, non représentées.

La plaque-support 4 porte, sur sa face avant 5, une pluralité de diodes électroluminescentes 7, avantageusement formées par des composants électroniques semi-conducteurs montés en surface, disposées en correspondance avec les trous traversants 3 de la plaque avant 2, afin d'émettre de la lumière vers l'avant sous forme de points lumineux correspondant approximativement aux trous traversants 3. Par exemple, les diodes électroluminescentes 7 sont placées au milieu des trous traversants 3 et peuvent être légèrement engagées dans les trous traversants 3. Avantageusement, les trous traversants 3 forment des guides vers l'avant de l'onde lumineuse émise par les diodes électroluminescentes 7.

Les diodes électroluminescentes 7 sont reliées, par l'intermédiaire du circuit imprimé de la face avant 5 de la plaque-support 4 et de moyens de connexion schématisés par une ligne 9, à un dispositif électronique d'alimentation 8, par exemple placé en arrière de la plaque-support 4, dans le boîtier précité. Le dispositif électronique d'alimentation 8 peut être programmé pour qu'au moins certaines des diodes électroluminescentes 7 puissent être sélectivement allumées et éteintes selon un programme.

Le dispositif d'affichage 1 comprend en outre un film avant 10 en une matière translucide ou diaphane, qui est disposé sur la face avant 11 de la plaque avant 2 et qui par conséquent passe devant les trous traversants 3 de la plaque avant 2, sans que les diodes électroluminescentes 7 ne le touchent.

Le caractère translucide ou diaphane du film avant 10 permet d'atténuer la visibilité par l'avant des trous traversants 3, sans nuire de façon exagérée au passage de la lumière émise par les diodes électroluminescentes 7 allumées, plus particulièrement la visibilité des diodes électroluminescentes 7 éteintes et des parties correspondantes de la face avant 5 de la plaque-support 4 par rapport aux diodes électroluminescentes 7 allumées.

Comme le montre la figure 2, le film avant translucide 10 porte sur une face, par exemple sur sa face arrière, une trame régulière 12 d'un motif d'obscurcissement 13, très agrandie sur cette figure, permettant de réduire encore la visibilité par l'avant des trous traversants 3, plus particulièrement la visibilité des bords des trous traversants 3, là encore sans nuire de façon exagérée au passage de la lumière émise par les diodes électroluminescentes 7 allumées.

La trame régulière 12 s'étend en vis-à-vis des trous traversants 6 et en vis-à-vis des parties restantes de la face avant de la plaque-support 4.

Selon une variante de réalisation, chaque motif d'obscurcissement 13 couvre une surface inférieure à la section de chacun des trous traversants 6 et les motifs d'obscurcissement 13 sont répartis selon une matrice dont le pas est inférieur au diamètre desdits trous traversants 6.

A titre d'exemple, le dispositif d'affichage 1 peut être comme suit.

La plaque avant 2 peut présenter une épaisseur comprise entre trois et huit millimètres.

Les trous traversants 3 peuvent être cylindriques ou légèrement en forme de troncs de cône ouverts vers l'avant et présenter un diamètre moyen compris entre quatre et vingt millimètres.

Le film avant translucide 10 peut présenter une épaisseur comprise entre dix et cinquante centièmes de millimètre.

La trame 12 peut être en une matière opaque ou translucide et peut être obtenue par sérigraphie par exemple d'une encre qui peut être diluée.

Le film avant translucide 10 peut porter une trame 12 d'un motif de points 13 régulièrement répartis sous forme d'une matrice.

Le taux de couverture de la trame 12 peut être compris entre 10% et 60%

Le degré de transmission lumineuse au travers du film avant translucide 10 peut être compris entre 80% et 95%.

Le degré de transmission lumineuse au travers du film avant translucide anti-reflets 10 et la trame 12 peut être compris entre zéro et 60%

Selon une réalisation particulière donnée uniquement à titre d'exemple, le dispositif d'affichage 1 peut être comme suit.

L'épaisseur du film avant translucide 10 peut être comprise entre 0,05 fois et 0,2 fois l'épaisseur de la plaque-support 4. En particulier, la plaque avant 2 peut présenter une épaisseur comprise entre 2 et 8 millimètres et être par exemple en gris foncé et le film avant translucide 10 peut présenter une épaisseur comprise entre 20 et 50 centièmes de millimètre.

Les trous traversants 3 peuvent présenter un diamètre moyen compris entre 2 et 10 millimètres.

Le taux de couverture de la trame 12 peut être comprise de 10 à 60%. Les points ou autres motifs de cette trame peuvent être disposés selon un pas compris entre 1 et 2 millimètres et leur diamètre peut être compris entre 0,5 et 1,5 millimètres.

Ainsi, comme le montre la figure 2, plusieurs points 13 peuvent être disposés en vis-à-vis des trous traversants 3, en laissant des espaces non recouverts en vis-à-vis des trous traversants 3.

Le degré de transmission lumineuse au travers du film avant translucide 10 peut être compris entre 80% et 90%.

Le degré de transmission lumineuse au travers du film avant translucide 10 et la trame 12 peut être compris entre 30% et 60%.

La trame 12 peut être formée par une encre de sérigraphie diluée, dont la dilution est comprise entre 40 et 60 %.

La face arrière du film avant translucide 10 peut être brillante, tandis que sa face avant peut être mate ou anti-reflets.

Le film avant translucide 10 peut être fixé sur la face avant 11 de la plaque avant 2 par l'intermédiaire d'une fine couche de colle transparente appliquée sur cette plaque avant.

La plaque avant 2 peut être par exemple en PVC et le film avant translucide 10, qui constitue en outre une protection, peut être par exemple en un polycarbonate assez difficilement rayable.

Le dispositif d'affichage 1 peut être particulièrement adapté pour l'affichage ou la présentation d'informations fixes ou variables, en particulier pour afficher les dates et former une horloge lumineuse.

La présente invention ne se limite pas aux exemples ci-dessus décrits. Des variantes de réalisation sont possibles sans sortir du cadre défini par les revendications annexées.

## Revendications

1. Dispositif d'affichage comprenant :
une plaque avant (2) présentant une pluralité de trous traversants (3),
une plaque-support (4) disposée en arrière de la plaque avant et portant une pluralité de diodes électroluminescentes (7) disposées en correspondance avec les trous traversants de la plaque avant pour émettre de la lumière vers l'avant,
et un film avant translucide (10) placé sur la face avant de la plaque avant et passant devant les trous traversants de cette plaque avant,
**caractérisé par le fait qu'**une face du film avant translucide porte une trame régulière (12) d'un motif d'obscurcissement, cette trame régulière s'étendant en vis-à-vis desdits trous traversants (6) et en vis-à-vis des parties restantes de la face avant de ladite plaque-support (4), et dans lequel chaque motif d'obscurcissement (13) couvre une surface inférieure à la section de chacun desdits trous traversants (6) et les motifs d'obscurcissement (13) sont répartis selon une matrice dont le pas est inférieur au diamètre desdits trous traversants (6).

2. Dispositif d'affichage selon la revendication 1, dans lequel ladite trame est formée sur la face arrière du film avant translucide.

3. Dispositif d'affichage selon l'une des revendications précédentes, dans lequel le film avant translucide porte une trame d'un motif de points répartis selon une matrice.

4. Dispositif d'affichage selon l'une quelconque des revendications précédentes, dans lequel ladite trame présente un taux de couverture compris entre 10 et 60%.

5. Dispositif d'affichage selon l'une quelconque des revendications précédentes, dans lequel le film avant translucide présente une face avant mate anti-reflets.

6. Dispositif d'affichage selon l'une quelconque des revendications précédentes, dans lequel le film avant translucide présente une face arrière brillante.

7. Dispositif d'affichage selon l'une quelconque des revendications précédentes, dans lequel le film avant translucide porte une trame d'une encre de sérigraphie.

8. Dispositif d'affichage selon l'une quelconque des revendications précédentes, dans lequel le degré de transmission lumineuse au travers du film avant translucide 10 est compris entre 80% et 95% et le degré de transmission lumineuse au travers du film avant translucide et de la trame est compris entre 10% et 60%.

9. Dispositif d'affichage selon l'une quelconque des revendications précédentes, dans lequel le film translucide est collé sur la face avant de la plaque avant par une colle transparente.

10. Dispositif d'affichage selon l'une quelconque des revendications précédentes, dans lequel lesdites diodes électroluminescentes (7) sont formées par des composants électroniques semi-conducteurs montés en surface sur ladite plaque-support (4), lesdits trous traversants (3) formant des guides d'onde lumineuse.

11. Dispositif d'affichage selon l'une quelconque des revendications précédentes, dans lequel l'épaisseur du film avant translucide (10) est comprise entre 0,05 fois et 0,2 fois l'épaisseur de la plaque-support (4).

12. Dispositif d'affichage selon l'une quelconque des revendications précédentes, dans lequel la plaque-support est une plaque de circuit imprimé en contact sur ou à faible distance de la face arrière de la plaque avant.

## Patentansprüche

1. Anzeigevorrichtung, die Folgendes umfasst:
eine vordere Platte (2), die mehrere Durchgangslöcher (3) aufweist,
eine Trägerplatte (4), die hinter der vorderen Platte angeordnet ist und mehrere Leuchtdioden (7) trägt, die entsprechend den Durchgangslöchern der vorderen Platte angeordnet sind, um Licht nach vorn auszusenden,
einen lichtdurchlässigen vorderen Film (10), der auf der vorderen Fläche der vorderen Platte angeordnet ist und vor den Durchgangslöchern dieser vorderen Platte verläuft,
**dadurch gekennzeichnet, dass** eine Fläche des lichtdurchlässigen vorderen Films ein regelmäßiges Raster (12) eines Trübungsmusters trägt, wobei sich dieses regelmäßige Raster gegenüber den Durchgangslöchern (6) und gegenüber den verbleibenden Teilen der vorderen Fläche der Trägerplatte (4) erstreckt und wobei jedes Trübungsmuster (13) eine Oberfläche abdeckt, die kleiner als der Querschnitt jedes dieser Durchgangslöcher (6) ist, und die Trübungsmuster (13) in einer Matrix verteilt sind, deren Schrittweite kleiner als der Durchmesser der Durchgangslöcher (6) ist.

2. Anzeigevorrichtung nach Anspruch 1, wobei das Raster durch die hintere Fläche des lichtdurchlässigen vorderen Films gebildet ist.

3. Anzeigevorrichtung nach einem der vorhergehenden Ansprüche, wobei der lichtdurchlässige vordere Film ein Raster aus einem Muster aus matrixförmig verteilten Punkten trägt.

4. Anzeigevorrichtung nach einem der vorhergehenden Ansprüche, wobei das Raster einen Abdeckungsanteil im Bereich von 10 bis 60 % aufweist.

5. Anzeigevorrichtung nach einem der vorhergehenden Ansprüche, wobei der lichtdurchlässige vordere Film eine nicht reflektierende, matte vordere Fläche aufweist.

6. Anzeigevorrichtung nach einem der vorhergehenden Ansprüche, wobei der lichtdurchlässige vordere Film eine glänzende hintere Fläche aufweist.

7. Anzeigevorrichtung nach einem der vorhergehenden Ansprüche, wobei der lichtdurchlässige vordere Film ein Raster aus Siebdrucktinte trägt.

8. Anzeigevorrichtung nach einem der vorhergehenden Ansprüche, wobei der Lichtdurchlassgrad durch den lichtdurchlässigen vorderen Film (10) im Bereich von 80 bis 95 % liegt und der Lichtdurchlassgrad durch den lichtdurchlässigen vorderen Film und das Raster im Bereich von 10 bis 60 % liegt.

9. Anzeigevorrichtung nach einem der vorhergehenden Ansprüche, wobei der lichtdurchlässige Film auf die vordere Fläche der vorderen Platte durch einen lichtdurchlässigen Klebstoff geklebt ist.

10. Anzeigevorrichtung nach einem der vorhergehenden Ansprüche, wobei die Leuchtdioden (7) durch elektronische Halbleiterkomponenten gebildet sind, die auf der Trägerplatte (4) oberflächenmontiert sind, wobei die Durchgangslöcher (3) Lichtwellenleiter bilden.

11. Anzeigevorrichtung nach einem der vorhergehenden Ansprüche, wobei die Dicke des lichtdurchlässigen vorderen Films (10) im Bereich der 0,05- bis 0,2-fachen Dicke der Trägerplatte (4) liegt.

12. Anzeigevorrichtung nach einem der vorhergehenden Ansprüche, wobei die Trägerplatte eine gedruckte Leiterplatte ist, die mit der hinteren Fläche der vorderen Platte in Kontakt ist oder sich in einem geringen Abstand hiervon befindet.

## Claims

1. Display device comprising:
a front plate (2) having a plurality of through-holes (3),
a support plate (4) arranged behind the front plate and bearing a plurality of light-emitting diodes (7) arranged connected with the through-holes of the front plate to emit light forwards,
and a translucent front film (10) placed on the front face of the front plate and passing in front of the through-holes of this front plate,
**characterized in that** a face of the translucent front film bears a regular raster (12) of an obscuring pattern, this regular raster extending facing said through-holes (6) and facing the remaining parts of the front face of said support plate (4), and in which each obscuring pattern (13) covers a surface area less than the section of each of said through-holes (6) and the obscuring patterns (13) are distributed according to a matrix whose pitch is less than the diameter of said through-holes (6).

2. Display device according to Claim 1, in which said raster is formed on the rear face of the translucent front film.

3. Display device according to one of the preceding claims, in which the translucent front film bears a raster of a pattern of dots distributed according to a matrix.

4. Display device according to any one of the preceding claims, in which said raster exhibits a coverage rate of between 10 and 60%.

5. Display device according to any one of the preceding claims, in which the translucent front film has an anti-glare matt front face.

6. Display device according to any one of the preceding claims, in which the translucent front film has a glossy rear face.

7. Display device according to any one of the preceding claims, in which the translucent front film bears a raster of a screen-printing ink.

8. Display device according to any one of the preceding claims, in which the degree of light transmission through the translucent front film 10 lies between 80% and 95% and the degree of light transmission through the translucent front film and the raster lies between 10% and 60%.

9. Display device according to any one of the preceding claims, in which the translucent film is glued onto the front face of the front plate by a transparent glue.

10. Display device according to any one of the preceding claims, in which said light-emitting diodes (7) are formed by semiconductive electronic components surface-mounted on said support plate (4), said through-holes (3) forming light waveguides.

11. Display device according to any one of the preceding claims, in which the thickness of the translucent front film (10) lies between 0.05 times and 0.2 times the thickness of the support plate (4).

12. Display device according to any one of the preceding claims, in which the support plate is a printed circuit board in contact on or at a short distance from the rear face of the front plate.
